# EUROPÄISCHE PATENTSCHRIFT

(11) **EP 0 603 841 B1**
(45) Veröffentlichungstag und Bekanntmachung des Hinweises auf die Patenterteilung: **08.05.1996**
(21) Anmeldenummer: 93120642.9
(22) Anmeldetag: 21.12.1993
(51) Int. Cl.: B65H 54/28

(54) **Verfahren und Vorrichtung zum Aufwickeln von Rundmaterial auf eine mit Endflanschen versehene Spule**
Procedure and device for winding round material onto a bobbin provided with flanges
Procédé et dispositif pour enrouler du matériau rond sur une bobine munie de joues

(30) Priorität: 22.12.1992 DE 4243595
(43) Veröffentlichungstag der Anmeldung: 29.06.1994
(73) Patentinhaber: MAG Maschinen und Apparatebau Aktiengesellschaft, A-8055 Graz (AT)
(72) Erfinder: Berthold, Herbert, AT-8530 Deutschlandsberg (AT); Pichler, Hans-Peter, AT-8041 Graz (AT)
(74) Vertreter: Herrmann-Trentepohl, Werner, Dipl.-Ing.

(56) Entgegenhaltungen:
- DE-A- 2 437 295
- US-A- 4 202 512

## Beschreibung

Die Erfindung betrifft ein Verfahren und eine Vorrichtung zum Aufwickeln von Rundmaterial auf eine mit Endflanschen versehene Spule mit Hilfe einer Anordnung zum Drehen und axialen Verschieben der Spule sowie einer radial am Umfang der Spule anliegenden, axial verschiebbaren Anpreß-einrichtung. Das erfindungsgemäße Verfahren und die Vorrichtung sind dabei besonders für starkes, relativ schwer biegbares Rundmaterial wie starke Rundddrähte oder Kabel geeignet, können in gleicher Weise jedoch auch bei dünneren Materialien zur Anwendung kommen.

Beim Aufwickeln von Rundmaterial ist es wichtig, das Material so zu verlegen, daß ein dichter und gleichmäßiger Wickel mit optimalem Füllgrad entsteht als Voraussetzung für eine knickfreie Aufspulung und eine einwandfreie Abwickelbarkeit des Rundmaterials. Dies läßt sich nur dadurch erreichen, daß das Rundmaterial dicht aneinander und genau in die Windungsrille der darunterliegenden Lage gelegt wird.

In der US-PS 4,202,512, die den Stand der Technik und den Oberbegriff des Anspruchs 3 bildet, ist eine Aufwickelvorrichtung gezeigt, die am Umfang einer sich drehenden Spule ein Führungsmittel zur Führung des sich aufwickelnden Drahtes aufweist. Das Führungsmittel drückt dabei die Wicklungen des Drahtes dicht zusammen. Nachteilig an diesem Gerät ist, daß die Umlenkrolle auf einer Achse gleitend gelagert ist und es daher durch Abnutzung oder/und Verschmutzungen zu einer Verklemmung kommen kann, sodaß eine dauerhafte sichere Führung des Drahtes nicht gewährleistet ist. Kommt es zu einer Abweichung des Winkels von 90°, so tritt beim Aufwickeln auf die Spule zwischen der letzten Wicklung und der neuen Wicklung erhöhte Reibung auf, was einen Verschleiß des Drahtes bedingt.

In der DE-OS 2 437 295 ist eine Wickelvorrichtung gezeigt, bei der mittels einer Geschwindigkeits-Regeleinrichtung versucht wird, das dichte Anliegen der einzelnen Wicklungen zu steuern. Die Regeleinrichtung umfaßt dabei Fühler, die zur Erfassung der Lage des Drahtes vorgesehen sind, über die die axiale Vorschubgeschwindigkeit der Trommel gesteuert wird. Zwar sorgt hier die axiale Verschiebung der Trommel für ein einigermaßen gleichmäßiges Anliegen der einzelnen Wicklungen aneinander, aber es ist nicht möglich mit dieser Vorrichtung, ein enges Anliegen der Spulenwicklungen aneiander zu gewährleisten, da kein Führungsmittel zur Führung des sich aufwickelnden Drahtes vorgesehen ist.

Bekannte Einrichtungen mit einer hin und her bewegbaren Führung, die das Rundmaterial nur dem Aufwickelverlauf folgend leiten, bieten keine Gewähr dafür, daß beim Übergang von einer Lage in die nächsthöhere das Rundmaterial nicht klemmt und zuverlässig in die Windungsrille der vorherigen Lage gelegt wird.

Der Erfindung liegt die Aufgabe zugrunde, die Mittel anzugeben, die ein zuverlässiges und genaues Aufwickeln von Rundmaterial, insbesondere von solchem mit größerem Durchmesser, gewährleisten.

Die Aufgabe wird verfahrensmäßig durch die Merkmale des Patentanspruchs 1 gelöst. Eine zur Lösung der Aufgabe geeignete Vorrichtung ist Gegenstand des Anspruchs 3. Vorteilhafte Ausgestaltungen ergeben sich aus den Ansprüchen 2 und 4 bis 9.

Die Erfindung wird nachfolgend anhand eines in der Zeichnung dargestellten Ausführungsbeispiels näher erläutert. In der Zeichnung zeigen:
Fig. 1 eine perspektivische Darstellung der wichtigsten Teile der erfindungsgemäßen Vorrichtung,
Fig. 2a und 2b schematisch den Ablauf des Aufwickelvorgangs.

Die Wickelvorrichtung besteht im wesentlichen aus einem durch eine Verstelleinrichtung 1 geführten Wickelmotor 2, der, ggfs. unter Zwischenschaltung eines Getriebes, zur Aufnahme der Wickelspule 3 dient. In Umlaufrichtung hinter dem Berührungspunkt des Rundmaterials auf der Spule liegt eine Anpreßrolle 5 federnd an dem Rollenumfang an. Die Halterung der Rolle 5 ist als Verstelleinheit 4 ausgebildet, mittels der die Rolle 5 parallel zur Achse der Spule 3 verschoben werden kann. Die Rolle 5 hat die Form einer Kreisscheibe und liegt mit ihrem Umfang an der Wickelspule 3 bzw. der untersten Lage des Rundmaterials, mit einer ihrer Seitenflächen seitlich an dem aufgewickelten Rundmaterial an.

Das aufzuwickelnde Rundmaterial 8 wird von einem Vorrat über eine feststehende Rolle 6 zugeführt. Zwischen der Rolle 6 und der Wickelspule 3 befinden sich unter dem zulaufenden Rundmaterial zwei Sensoren 7, die ein Signal an eine Rechen- und Steuereinheit abgeben, wenn sich das Rundmaterial infolge seitlicher Auslenkung über einem der Sensoren befindet.

Der Aufwickelvorgang ist schematisch in den Fig. 2a und 2b in den aufeinanderfolgenden Phasen dargestellt. Der untere Teil der Darstellung zeigt dabei eine Aufsicht senkrecht auf das zulaufende Rundmaterial, der obere Teil eine Ansicht senkrecht dazu gegen die Richtung des zulaufenden Rundmaterials. Die axialen Verschiebebewegungen der Wickelspule 3 und der Anpreßrolle 5 sind dabei durch Pfeile angedeutet.

In der Ausgangssituation befindet sich die Spule in der Position (1), in der das von der Rolle 6 kommende Rundmaterial 8 ohne Abstand zur Innenseite des Spulenflansches im rechten Winkel zur Spulenachse geführt ist und in einer dafür vorgesehenen Bohrung am Spulenflansch befestigt werden kann. Die Anpreßrolle 5 wird axial bis zum Abstand eines Materialdurchmessers an den Spulenflansch bewegt und dort radial an den Spulenkern gedrückt. Sodann wird der Drehantrieb der Wickelspule eingeschaltet und mit dem Aufwickeln begonnen.

Gemäß Position (2) wird zu Beginn des Aufwickelns die Anpreßrolle 5 den aufgewickelten Windungen folgend verschoben, und zwar um einen Weg pro Spulenumdrehung, der dem Durchmesser des Rundmaterials entspricht. Die Wickelspule steht dabei in axialer Richtung fest. Alternativ kann sie aber auch in zur Anpreßrolle entgegengesetzter Richtung verschoben werden, jedoch mit geringerer Geschwindigkeit als die Anpreßrolle. Deren Verchiebegeschwindigkeit muß in diesem Fall so eingestellt sein, daß die Summe der Verschiebungen von Wickelspule und Anpreßrolle pro Spulenumdrehung gleich dem Materialdurchmesser ist.

Durch die Anpassung der Verschiebung von Anpreßrolle und/oder Wickelspule an den Materialdurchmesser wird dem zulaufenden Material für die folgenden Windungen nur ein Abstand, der dem Materialdurchmesser entspricht, zur Verfügung gestellt, so daß die Windungen seitlich dicht aneinanderliegend ohne seitlichen Zwischenraum aufgewickelt werden.

Wegen der stillstehenden oder langsamer als dem Zulauf entsprechend verschobenen Wickelspule ändert sich der ursprünglich rechte Winkel zwischen der Spulenachse und dem von der Rolle 6 kommenden Rundmaterial. In Position (3) hat der Winkel einen Wert erreicht, bei dem der in der Darstellung linke Sensor aktiviert wird. Das von dem Sensor ausgehende Signal bewirkt, daß die Verschiebung der Anpreßrolle unterbrochen und der Verschiebeantrieb der Wickelspule aktiviert wird, und zwar in einer zur Verschiebung der Anpreßrolle entgegengesetzten Richtung (in den unteren Darstellungen nach rechts). Die Verschiebegeschwindigkeit ist dabei größer als eine Materialbreite pro Spulenumdrehung. Bei bereits in Position (2) erfolgender langsamerer Verschiebung der Wickelspule wird die Geschwindigkeit in Position (3) entsprechend erhöht.

Durch die schnellere Verschiebung der Wickelspule wird die Winkeländerung rückgängig gemacht und der Sensor deaktiviert. Dadurch wird die Verschiebung der Anpreßrolle wieder aufgenommen und die der Wickelspule stillgesetzt (oder verlangsamt). Der bisherige Vorgang wiederholt sich so oft, bis der lichte Abstand zwischen der Anpreßrolle und dem anderen Spulenflansch das 1,5fache des Materialdurchmessers beträgt.

Zu diesem in Position (4) dargestellten Zeitpunkt wird die Verschieberichtung der Anpreßrolle umgekehrt und diese in gleicher Richtung wie die Wickelspule bewegt, und zwar mit einer der Materialdicke pro Spulenumdrehung entsprechenden Geschwindigkeit. Das hat zur Folge, daß der Abstand zwischen der Anpreßrolle und dem Spulenflansch konstant bleibt, jedoch kein Platz mehr für das zur Spule laufende Material neben der Anpreßrolle zur Verfügung gestellt wird. Dadurch wird das Material unter die Anpreßrolle gedrückt bzw. diese durch das Material angehoben wird und die folgenden Windungen werden unter der Anpreßrolle aufgewickelt (Position 5)).

In Position (6) hat das Material unter der Anpreßrolle den anderen Spulenflansch erreicht. Die gleichgerichtete Verschiebung von Wickelspule und Anpreßrolle wird jetzt erhöht und so lange beibehalten, bis das von der Rolle 6 kommende Material im rechten Winkel zur Spulenachse zuläuft. Dann wird die Spulenverschiebung ausgeschaltet und die Verschiebung der Anpreßrolle für eine Spulenumdrehung angehalten. Dadurch wird das Material über die bereits vorhandene Windung der ersten Lage gewickelt und wegen des Abstandes der Anpreßrolle um den 1,5fachen Materialdurchmesser von dem Spulenflansch in die Windungsrille zwischen der letzten und der vorletzten Windung der ersten Lage gelegt.

Hiernach wird in Position (7) die Verstelleinrichtung 4 für die Anpreßrolle wieder eingeschaltet und mit der Wicklung der zweiten Lage begonnen. In Position (8) ist durch die Auslenkung des Materials der andere Sensor aktiviert worden, der eine Verschiebung der Wickelspule bzw. eine Erhöhung der Verschiebegeschwindigkeit nach links bewirkt.

Das Aufwickeln wird in dieser Weise mit wechselnden Seitenrichtungen fortgesetzt.

## Patentansprüche

1. Verfahren zum Aufwickeln von Rundmaterial (8) auf eine mit Endflanschen versehene Spule (3) mit Hilfe einer Anordnung zum Drehen (2) und axialen Verschieben (1) der Spule (3) sowie einer radial am Umfang der Spule anliegenden, axial verschiebbaren Anpreßeinrichtung (5), mit den folgenden Schritten:
1) Befestigen des Rundmaterialendes neben einem Spulenflansch,
2) Anlegen der Anpreßeinrichtung seitlich an das Rundmaterial (8),
3) Drehen der Spule ohne axiale Verschiebung und Verschieben der Anpreßeinrichtung in Richtung des gegenüberliegenden Flansches um ein dem Durchmesser des Rundmaterials entsprechendes Maß pro Spulenumdrehung,
4) Unterbrechen der Axialverschiebung der Anpreß-einrichtung bei einem vorgegebenen Winkel zwischen dem zulaufenden Rundmaterial und der Spulenachse und Verschieben der Spule in Richtung der zuletzt aufgewickelten Windungen um ein den Durchmesser des Rundmaterials übersteigendes Maß pro Spulenumdrehung,
5) Wiederholen der Schritte 3) und 4), bis der lichte Abstand der Anpreßeinrichtung zum anderen Spulenflansch das 1,5fache des Durchmessers des Rundmaterials beträgt,
6) Axiales Verschieben der Spule und der Anpreßeinrichtung in Richtung der aufgewickelten Windung um ein dem Durchmesser des Rundmaterials entsprechendes Maß pro Spulenumdrehung,
7) Erhöhen der Verschiebegeschwindigkeit von Spule und Anpreßeinrichtung, wenn die Wicklung des Rundmaterials den Spulenflansch erreicht hat, bis das zulaufende Rundmaterial im rechten Winkel zur Spulenachse läuft,
8) Anhalten der Verschiebung von Spule und Anpreß-einrichtung während einer Spulenumdrehung, in der das Rundmaterial zwischen Spulenflansch und Anpreßeinrichtung über die Windung der ersten Lage und in die Windungsrille zwischen der letzten und der vorletzten Windung der ersten Lage gewickelt wird,
9) Wiederholen der Schritte 3 bis 8 mit entgegengesetzter Verschieberichtung zum Aufwickeln der nächsten Lage.

2. Verfahren nach Anspruch 1, dadurch gekennzeichnet, daß im Schritt 3) die Spule (3) in entgegengesetzter Richtung zur Anpreßeinrichtung und mit geringerer Geschwindigkeit als diese verschoben wird, und daß die Summe der Verschiebewege von Spule und Anpreßeinrichtung pro Spulenumdrehung so groß ist wie des Durchmessers des Rundmaterials.

3. Vorrichtung zum Aufwickeln von Rundmaterial auf eine mit Endflanschen versehene Spule (3), mit einer Antriebseinrichtung (2) zum Drehen der Spule in Aufwickelrichtung, und einer Anpreßeinrichtung (5), die radial elastisch gegen den Umfang der Spule bzw. gegen das aufgewickelte Rundmaterial (8) gedrückt wird und mit einer Verstelleinrichtung (4), zur zur Spule (3) axialen Verschiebung der Anpreßeinrichtung (5), gekennzeichnet durch einen weiteren Antrieb (1) zum axialen Verschieben der Spule (3) in beiden Richtungen, und eine Einrichtung (7), die zum Erfassen des zwischen dem zulaufenden Rundmaterial und der Spulenachse gebildeten Winkels vorgesehen ist.

4. Vorrichtung nach Anspruch 3, dadurch gekennzeichnet, daß die Anpreßeinrichtung als achsparallel zu der Spule gelagerte Kreisscheibe (5) ausgebildet ist.

5. Vorrichtung nach Anspruch 3 oder 4, dadurch gekennzeichnet, daß die Vorrichtung zum Erfassen des Winkels zwischen der Spule und einer ortsfesten Zufuhr für das Rundmaterial, insbes. einer ortsfest gelagerten Rolle (6) angeordnet ist.

6. Vorrichtung nach einem der Ansprüche 3 bis 5, dadurch gekennzeichnet, daß die Einrichtung (7) zum Erfassen des Winkels aus zwei Sensoren (7) besteht, die auf eine seitliche Annäherung des Rundmaterials ansprechen.

7. Vorrichtung nach Anspruch 6, dadurch gekennzeichnet, daß die Sensoren (7) optische Sensoren sind.

8. Vorrichtung nach Anspruch 6, dadurch gekennzeichnet, daß die Sensoren (7) elektrische Näherungssensoren sind.

## Claims

1. Method of winding round material (8) onto a reel (3) provided with end flanges with the aid of an arrangement for rotating (2) and axially moving (1) the reel (3) and an axially movable pressure mechanism (5) radially engaging the periphery of the reel, with the following steps:
1) securing the round material adjacent a reel flange,
2) applying the pressure mechanism laterally to the round material (8),
3) rotating the reel without axial movement and moving the pressure mechanism in the direction of the opposing flange by an amount per rotation of the reel which corresponds to the diameter of the round material,
4) interrupting the axial movement of the pressure mechanism at a predetermined angle between the incoming round material and the reel axis and moving the reel in the direction of the last wound coils by a distance per rotation of the coil which exceeds the diameter of the round material,
5) repeating steps 3) and 4) until the free distance of the pressure mechanism from the other reel flange is 1.5 times the diameter of the round material,
6) axially moving the reel and the pressure mechanism in the direction of the wound coil by a distance per rotation of the reel which corresponds to the diameter of the round material,
7) increasing the speed of movement of the reel and pressure mechanism when the winding of the round material has reached the reel flange until the incoming round material is at a right-angle to the reel axis,
8) halting the movement of the reel and pressure mechanism for one rotation of the reel in which the round material between the reel flange and pressure mechanism is wound over the coil of the first layer and in the groove between the last and the penultimate coil of the first layer,
9) repeating steps 3) to 8) with the opposite direction of movement to wind the next layer.

2. Method as claimed in Claim 1, characterised in that in step 3) the reel (3) is moved in the opposite direction to the pressure mechanism and with a lower speed than it and that the sum of the distances moved by the reel and pressure mechanism per rotation of the reel is as large as the diameter of the round material.

3. Apparatus for winding round material onto a reel (3) provided with end flanges with a drive device (2) for rotating the reel in the winding direction and a pressure mechanism (5) which is pressed radially elastically against the periphery of the reel or against the wound round material (8) and with a displacement mechanism (4) for moving the pressure mechanism (5) axially with respect to the reel (3) characterised by a further drive (1) for axially moving the reel (3) in both directions and a device (7) which is provided for detecting the angle defined between the incoming round material and the reel axis.

4. Apparatus as claimed in Claim 3, characterised in that the pressure mechanism is constructed as a circular disc (5) mounted with its axis parallel to that of the reel.

5. Apparatus as claimed in Claim 3 or 4, characterised in that the device for detecting the angle is arranged between the reel and a fixed lead-in for the round material, particularly a fixedly mounted roller (6).

6. Apparatus as claimed in one of Claims 3 to 5, characterised in that the device (7) for detecting the angle comprises two sensors (7) which respond to a lateral approach of the round material.

7. Apparatus as claimed in Claim 6, characterised in that the sensors (7) are optical sensors.

8. Apparatus as claimed in Claim 6, characterised in that the sensors (7) are electrical proximity sensors.

## Revendications

1. Procédé d'enroulement d'un matériau rond (**8**) sur une bobine (**3**) pourvue de joues, à l'aide d'un dispositif de rotation (**2**) et de déplacement axial (**1**) de la bobine (**3**) ainsi que d'un dispositif de pressage (**5**), appuyant radialement sur la périphérie de la bobine et déplaçable axialement, avec les étapes ci-après :
1) fixation de l'extrémité du matériau rond à côté d'une joue de bobine,
2) application du dispositif de pressage latéralement sur le matériau rond (**8**),
3) mise en rotation de la bobine sans déplacement axial et déplacement du dispositif de pressage dans la direction de la joue opposée, de la valeur d'une dimension correspondant au diamètre du matériau rond, à chaque tour de bobine,
4) interruption du déplacement axial du dispositif de pressage à l'atteinte d'un angle prédéterminé, entre le matériau rond amené et l'axe de bobine et déplacement de la bobine dans la direction des dernières spires ayant été enroulées, d'une distance supérieure au diamètre du matériau rond, pour chaque tour de bobine,
5) répétition des étapes 3) et 4) jusqu'à ce que la distance libre entre le dispositif de pressage et l'autre joue de bobine soit de 1,5 fois le diamètre du matériau rond,
6) déplacement axial de la bobine et du dispositif de pressage en direction de l'enroulement ayant été appliqué, d'une distance correspondant au diamètre du matériau rond pour un tour de bobine,
7) augmentation de la vitesse de déplacement de la bobine et du dispositif de pressage lorsque l'enroulement du matériau rond a atteint la joue de bobine, jusqu'à ce que le matériau rond défile à angle droit par rapport à l'axe de bobine,
8) arrêt du déplacement de la bobine et du dispositif de pressage pendant la valeur d'un tour de la bobine, lors duquel le matériau rond est enroulé entre la joue et le dispositif de pressage sur l'enroulement de la première couche et dans la cannelure de roulement constituée entre le dernier et l'avant dernier enroulement de la première couche,
9) répétition des étapes 3 à 8 avec un sens de déplacement inversé, pour enrouler la couche suivante.

2. Procédé selon la revendication 1, caractérisé en ce qu'à l'étape 3) la bobine (**3**) est déplacée dans le sens inverse par rapport au dispositif de pressage et avec une vitesse inférieure à celui-ci et en ce que la somme des courses de déplacement de la bobine et du dispositif de pressage par tour de bobine est égale au diamètre du matériau rond.

3. Dispositif d'enroulement de matériau rond sur une bobine (**3**) pourvue de joues, avec un dispositif d'entraînement (**2**) destiné à faire tourner la bobine dans le sens de l'enroulement et un dispositif de pressage (**5**) qui est pressé de façon élastique radialement contre la périphérie de la bobine ou contre le matériau rond (**8**) enroulé et avec un dispositif de réglage (**4**) pour assurer le déplacement axial du dispositif de pressage (**5**) par rapport à la bobine (**3**), caractérisé par un entraînement supplémentaire (**1**) destiné à assurer le déplacement axial de la bobine (**3**) dans les deux directions et un dispositif (**7**) destiné à appréhender l'angle fait entre le matériau rond amené et l'axe de bobine.

4. Dispositif selon la revendication 3, caractérisé en ce que le dispositif de pressage est réalisé sous forme de disque circulaire (**5**) monté sur un axe parallèle par rapport à celui de la bobine.

5. Dispositif selon la revendication 3 ou 4, caractérisé en ce que le dispositif destiné à appréhender l'angle est disposé entre la bobine et une amenée localement fixe destinée au matériau rond, en particulier un rouleau (**6**) monté localement fixe.

6. Dispositif selon l'une des revendications 3 à 5, caractérisé en ce que le dispositif (**7**) destiné à appréhender l'angle est constitué de deux capteurs (**7**) réagissant à l'approche latérale du matériau rond.

7. Dispositif selon la revendication 6, caractérisé en ce que les capteurs (**7**) sont des capteurs optiques.

8. Dispositif selon la revendication 6, caractérisé en ce que les capteurs (**7**) sont de capteurs de proximité électriques.
